# EUROPÄISCHE PATENTSCHRIFT

(11) **EP 1 389 481 B1**
(45) Veröffentlichungstag und Bekanntmachung des Hinweises auf die Patenterteilung: **12.10.2005**
(21) Anmeldenummer: 03017493.2
(22) Anmeldetag: 02.08.2003
(51) Int. Cl.: A62B 1/04

(54) **Fangstossdämpfer**
Impact shock absorber
Amortisseur d'impact

(30) Priorität: 13.08.2002 AT 12292002
(43) Veröffentlichungstag der Anmeldung: 18.02.2004
(73) Patentinhaber: Wurzer, Franz, Tirol (AT)
(72) Erfinder: Wurzer, Franz, Tirol (AT)
(74) Vertreter: Hefel, Herbert

(56) Entgegenhaltungen:
- CH-A- 498 631
- FR-A- 2 553 667
- US-A- 5 145 036
- US-A- 5 295 559
- US-A- 6 131 697

## Beschreibung

Die Erfindung betrifft einen Fangstoßdämpfer zur Reduzierung eines bei einem Sturz auftretenden Fangstoßes, mit einem Bremskörper und einem mit dem Bremskörper zusammenwirkenden Bremsseil oder Bremsband.

Solche Fangstoßdämpfer werden herkömmlicherweise im Arbeitsschutz und im Bergsport eingesetzt. Im Arbeitsschutz werden diese Einrichtungen meist als Falldämpfer und im Bergsport als Klettersteigbremse bezeichnet.

Bekannt sind Fangstoßdämpfer mit einem plattenförmigen Bremskörper, welcher Löcher und Schlitze aufweist, durch die das Bremsseil so eingefädelt ist, dass es sich nur unter Überwindung einer entsprechenden Reibung verschieben lässt. Der Bremskörper wird mit einem Verbindungselement, beispielsweise einer Anschlinge oder einem Karabiner am Sicherungsgurt befestigt und das Sicherungsseil zur Absturzsicherung wird am Bremsseil festgemacht. Im Falle eines Sturzes in das Sicherungsseil wird das Bremsseil unter Überwindung seiner Reibung um eine Strecke verschoben, wobei der beim Sturz auftretende Fangstoß reduziert wird. Nachteilig an solchen herkömmlichen Fangstoßdämpfern ist es, dass diese auf ein bestimmtes Körpergewicht des Benutzers ausgelegt werden müssen (wie im Dokument CH 498631), üblicherweise 80 kg. Bei leichteren oder schwereren Benutzern ist die Funktion der Einrichtung beeinträchtigt.

Im Arbeitsschutz kommen weiters noch genähte Fangstoßdämpfer zum Einsatz, deren Nähte bei einem Sturz hintereinander reißen und dadurch den Fangstoß reduzieren. Solche Fangstoßdämpfer müssen nach jedem Sturz ausgewechselt werden.

Aufgabe der Erfindung ist es einen verbesserten Fangstoßdämpfer bereitzustellen, bei dem auch Kinder und Personen mit geringem Gewicht sowie Kletterer, die schwerer als das Normgewicht von 80 kg sind, einem geringstmöglichen Fangstoß ausgesetzt werden. Erfindungsgemäß geling dies durch einen Fangstoßdämpfer mit den Merkmalen des Patentanspruchs 1.

Bei einem erfindungsgemäßen Fangstoßdämpfer dient ein Teil des Reibungswiderstandes des Bremsseils oder Bremsbandes zum Zusammendrücken der beiden Stege. Bei schweren Personen ist dadurch die auf das Seil wirkende Klemmung größer als bei leichteren Personen, wodurch eine Anpassung der Dämpfung an das Gewicht erfolgt. Auch eine Anpassung des Fangstoßes an die Fallhöhe wird erreicht. Auch kann der Bremsweg des Bremsseils bzw. Bremsbandes bei unterschiedlich schweren Personen bzw. unterschiedlich hohen Fallhöhen annähernd gleich lang sein.

Weitere Vorteile und Einzelheiten der Erfindung werden im folgenden anhand des in der beiliegenden Zeichnung dargestellten Ausführungsbeispiels der Erfindung erläutert. In der Zeichnung zeigen:
Fig. 1 und Fig. 2 eine Ansicht und eine Seitenansicht des Bremskörpers allein und
Fig. 3 und Fig. 4 eine Ansicht und eine Seitenansicht mit eingefädeltem Bremsseil.

Das in den Figuren dargestellte Ausführungsbeispiel der Erfindung weist einen Bremskörper 1 auf, welcher einen U-förmigen Bügel 2 besitzt. Die beiden an den bogenförmigen Abschnitt 7 des Bügels 2 anschließenden parallelen Arme 3, 4 dieses Bügels 2 werden von den beiden stabförmig ausgebildeten und mit ihren Längsachsen parallel zueinander liegenden Stegen 5, 6 überspannt. Der Steg 6 ist entlang der Arme 3, 4 verschiebbar, wie dies in Fig. 1 durch den Doppelpfeil 8 angedeutet ist. Hierzu weist der Steg 6 in Fig. 1 schraffiert dargestellte Bohrungen 9 auf, welche von den Armen 3, 4 durchsetzt werden. Durch eine Verschiebung des Steges 6 gegenüber dem Steg 5 kann die Breite des Spalts 10 zwischen den beiden Stegen 5, 6 verändert werden.

Der Steg 5 kann auf den vom bogenförmigen Abschnitt 7 abgewandten Enden der Arme 3, 4 starr festgelegt sein. Ebenso könnte auch der Steg 6 verschiebbar auf den Armen 3, 4 gelagert sein, wobei an den freien Enden der Arme 3, 4 Anschläge ausgebildet sind, um ein Herunterziehen des Stegs 5 von den Armen 3, 4 zu verhindern.

Auf den einander zugewandten Seiten der Stege 5, 6 sind an beiden Stegen 5, 6 paarweise gegenüberliegende Rillen 11, 12 eingebracht, beim gezeigten Ausführungsbeispiels entlang eines Steges 5, 6 jeweils 4 Rillen 11, 12. Durch diese Rillen 11, 12 läuft das Bremsseil 13.

Der Verlauf des Bremsseiles über den Bremskörper 1 ist aus den Fig. 3 und 4 ersichtlich. Am einen Ende des Bremsseiles ist eine Schlaufe 14 vorgesehen, an der eine Absturzsicherung festgelegt wird. Im Falle einer Klettersteigbremse ist dies üblicherweise eine Seilverlängerung oder ein Bandanschluss, der zu einem Karabiner führt. Der Bremskörper 1 wird mittels eines Verbindungselementes, beispielsweise einer Bandschlinge oder eines Karabiners, welches an seinem bogenförmigen Abschnitts 7 eingehängt wird, an einem Sicherungsgurt des Benutzers befestigt.

Ausgehend von der Schlaufe 14 des Bremsseils sind zwei Seilstränge zunächst durch den Spalt 10 zwischen den beiden Stegen 5, 6 und in der weiteren Folge in einer Schlingen 15 um die beiden Stege 5, 6 herumgeführt, worauf sie wiederum durch den Spalt 10 zwischen den beiden Stegen 5, 6 verlaufen. Der folgende Abschnitt des Bremsseils dient zur Bremsung im Falle eines Sturzes. Der Endknoten 16 verhindert ein Durchrutschen der Seilenden durch den Spalt 10. Die auf den Fangstoßdämpfer bei einem Sturz einwirkenden Kräfte sind durch die Pfeile 17, 18 angedeutet.

Anstelle der beim gezeigten Ausführungsbeispiel zwei gebremsten Seilstränge könnte auch lediglich ein Seilstrang gebremst werden. Weiters könnte anstelle eines Bremsseils auch ein aus einem Bandmaterial bestehendes Bremsband verwendet werden.

Anstelle einer Schlinge des Bremsseils 14 oder Bremsbandes um die beiden Stege 5, 6 könnten in einem anderen Ausführungsbeispiel auch zwei oder mehrere solcher Schlingen vorgesehen sein. Denkbar und möglich wäre es auch, dass mehr als zwei Stege 5, 6 vorgesehen sind zwischen denen bzw. um die das Bremsseil oder Bremsband verläuft und von denen ein oder mehrere beweglich am Bremskörper gelagert sind. Für die bewegliche Lagerung wäre es grundsätzlich auch denkbar und möglich anstelle einer linearen Verschiebbarkeit entlang des Bremskörpers wie im gezeigten Ausführungsbeispiels auch eine verschwenkbare Lagerung von mindestens einem Steg vorzusehen.

### Legende zu den Hinweisziffern:

- 1: Bremskörper
- 2: Bügel
- 3: Arm
- 4: Arm
- 5: Steg
- 6: Steg
- 7: bogenförmiger Abschnitt
- 8: Doppelpfeil
- 9: Bohrung
- 10: Spalt
- 11: Rille
- 12: Rille
- 13: Bremsseil
- 14: Schlaufe
- 15: Schlinge
- 16: Endknoten
- 17: Pfeil
- 18: Pfeil

## Patentansprüche

1. Fangstoßdämpfer zur Reduzierung eines bei einem Sturz auftretenden Fangstoßes, mit einem Bremskörper (1) und einem mit dem Bremskörper (1) zusammenwirkenden Bremsseil (13) oder Bremsband, **dadurch gekennzeichnet, dass** der Bremskörper (1) mindestens zwei Stege (5, 6) aufweist, von denen mindestens einer beweglich gelagert ist, wobei die Breite eines Spaltes (10) zwischen den beiden Stegen (5, 6) veränderbar ist, dass das Bremsseil (13) oder Bremsband durch den Spalt (10) zwischen den beiden Stegen (5, 6) geführt ist, anschließend in mindestens einer Schlinge (15) um die beiden Stege (5, 6) herumgeschlungen ist und anschließend wiederum durch den Spalt (10) zwischen den beiden Stegen (5, 6) geführt ist, und dass an den aufeinander zugewandten Seiten der beiden Stege (5, 6), zwischen denen das Bremsseil (13) oder Bremsband durchgeführt ist, an mindestens einem Steg (5, 6) mindestens eine Rille (11, 12) angebracht ist, durch welche das Bremsseil (13) oder Bremsband läuft.

2. Fangstoßdämpfer nach Anspruch 1, **dadurch gekennzeichnet, dass** der Bremskörper (1) zwei parallele Arme (3, 4) aufweist, die Bohrungen (9) im gegenüber den Armen (3, 4) verschiebbaren und diese überbrückenden Steg (6) durchsetzen.

3. Fangstoßdämpfer nach Anspruch 2, **dadurch gekennzeichnet, dass** beide Stege (5, 6) zwischen den parallelen Armen (3, 4) des Bremskörpers (1) verlaufen.

4. Fangstoßdämpfer nach Anspruch 2 oder Anspruch 3, **dadurch gekennzeichnet, dass** die Arme (3, 4) von Abschnitten eines U-förmigen Bügels (2) des Bremskörpers (1) gebildet werden.

5. Fangstoßdämpfer nach Anspruch 1 bis 4 , **dadurch gekennzeichnet, dass** an mindestens einem Steg (5, 6) mehrere nebeneinander liegende Rillen (11, 12) angebracht sind, durch welche das Bremsseil (13) oder Bremsband läuft.

6. Fangstoßdämpfer nach einem der Ansprüche 1 bis 5, **dadurch gekennzeichnet, dass** an beiden Stegen (5, 6) paarweise gegenüberliegende Rillen (11, 12) angebracht sind, durch welche das Bremsseil (13) oder Bremsband läuft.

7. Fangstoßdämpfer nach einem der Ansprüche 1 bis 6, **dadurch gekennzeichnet, dass** zwei Stränge des Bremsseils (13) oder Bremsbandes durch den Spalt (10) zwischen den beiden Stegen geführt sind, anschließend in mindestens einer Schlinge (15) um die beiden Stege (5, 6) herumgeschlungen sind und anschließend wiederum durch den Spalt (10) zwischen den beiden Stegen (5, 6) geführt sind.

## Claims

1. An impact shock absorber for reducing an impact shock arising during a fall, having a brake body (1) and a brake rope (13) or brake tape cooperating with the brake body, **characterised in that** the brake body (1) has at least two members (5, 6), at least one of which is movably mounted, the width of a gap (10) between the two members (5, 6) beng variable, **in that** the brake rope (13) or brake tape is guided through the gap (10) between the two members (5, 6), is then looped around the two members (5, 6) in at least one loop (15) and is then again guided through the gap (10) between the two members (5,6), and **in that**, on the mutually facing sides of the two members (5, 6) between which the brake rope (13) or brake tape is guided through, at least one groove (11, 12) is formed on at least one member (5, 6), through which groove the brake rope (13) or brake tape runs.

2. An impact shock absorber according to Claim 1, **characterised in that** the brake body (1) has two parallel arms (3, 4) which penetrate bores (9) in the member (6) displaceable relative to, and bridging, the arms (3, 4).

3. An impact shock absorber according to Claim 2, **characterised in that** the two members (5, 6) extend between the parallel arms (3, 4) of the brake body (1).

4. An impact shock absorber according to Claim 2 or Claim 3, **characterised in that** the arms (3, 4) are formed from portions of a U-shaped bracket (2) of the brake body (1).

5. An impact shock absorber according to Claims 1 to 4, **characterised in that** a plurality of adjacent grooves (11, 12) are formed on at least one member (5, 6), through which grooves the brake rope (13) or brake tape extends.

6. An impact shock absorber according to any one of Claims 1 to 5, **characterised in that** pairwise opposing grooves (11, 12) are formed on the two members (5, 6), through which grooves the brake rope (13) or brake tape extends.

7. An impact shock absorber according to any one of Claims I to 6, **characterised in that** two strands of the brake rope (13) or brake tape are guided through the gap (10) between the two members, are then looped around the two members (5, 6) in at least one loop (15) and are then again guided through the gap (10) between the two members (5, 6).

## Revendications

1. Amortisseur d'impact pour réduire un impact se produisant lors d'une chute, muni d'un élément de freinage (1) et d'un câble de frein (13) ou d'une bande de frein coopérant avec l'élément de freinage (1),
**caractérisé en ce que**
l'élément de freinage (1) comporte au moins deux barrettes (5, 6), dont au moins une est logée de manière mobile, avec une fente (10) entre les deux barrettes (5, 6) dont la largeur peut être modifiée, le câble de frein (13) ou bande de frein est guidé à travers la fente (10) entre les deux barrettes (5, 6), ensuite est enroulé en au moins une boucle (15) autour des deux barrettes (5, 6) puis est de nouveau guidé à travers la fente (10) entre les deux barrettes (5, 6), et sur les faces des deux barrettes (5, 6) orientées l'une vers l'autre, entre lesquelles le câble de frein (13) ou bande de frein est réalisé, au moins une rainure (11, 12), à travers laquelle le câble de frein (13) ou bande de frein passe, est placée sur au moins une barrette (5, 6).

2. Amortisseur d'impact selon la revendication 1,
**caractérisé en ce que**
l'élément de freinage (1) comporte deux bras parallèles (3, 4), qui traversent des alésages (9) dans la barrette (6) pouvant être déplacée par rapport aux bras (3, 4) et formant une jonction entre ceux-ci.

3. Amortisseur d'impact selon la revendication 2,
**caractérisé en ce que**
les deux barrettes (5, 6) passent entre les bras parallèles (3, 4) de l'élément de freinage (1).

4. Amortisseur d'impact selon la revendication 2 ou 3,
**caractérisé en ce que**
les bras (3, 4) sont formés par des sections d'un étrier (2) en forme de U de l'élément de freinage (1).

5. Amortisseur d'impact selon les revendications 1 à 4,
**caractérisé en ce que**
plusieurs rainures (11, 12) adjacentes, à travers lesquelles le câble de frein (13) ou bande de frein passe, sont placées sur au moins une barrette (5, 6).

6. Amortisseur d'impact selon l'une quelconque des revendications 1 à 5,
**caractérisé en ce que**
des rainures (11, 12) se faisant face deux à deux, à travers lesquelles le câble de frein (13) ou bande de frein passe, sont placées sur les deux barrettes (5, 6).

7. Amortisseur d'impact selon l'une quelconque des revendications 1 à 6,
**caractérisé en ce que**
deux cordes du câble de frein (13) ou de la bande de frein sont guidées à travers la fente (10) entre les deux barrettes, sont ensuite enroulées en au moins une boucle (15) autour des deux barrettes (5, 6), et ensuite de nouveau guidées à travers la fente (10) entre les deux barrettes (5, 6).
